# EUROPÄISCHE PATENTSCHRIFT

(11) **EP 2 634 326 B1**
(45) Veröffentlichungstag und Bekanntmachung des Hinweises auf die Patenterteilung: **09.11.2016**
(21) Anmeldenummer: 12157349.7
(22) Anmeldetag: 28.02.2012
(51) Int. Cl.: E04H 1/04, E04H 6/18

(54) **Vorrichtung zum Parken von Fahrzeugen**
Device for parking vehicles
Dispositif destiné au stationnement de véhicules

(43) Veröffentlichungstag der Anmeldung: 04.09.2013
(73) Patentinhaber: Lödige, Rudolf, 33100 Paderborn (DE)
(72) Erfinder: Lödige, Rudolf, 33100 Paderborn (DE)
(74) Vertreter: Ostermann, Thomas

(56) Entgegenhaltungen:
- DE-U1- 29 613 766

## Beschreibung

Die Erfindung betrifft eine Vorrichtung zum Parken von Fahrzeugen nach dem Oberbegriff des Patentanspruches 1.

Aus der EP 1 419 302 B1 ist ein Gebäude mit mehreren Geschossebenen bekannt, in denen jeweils mehrere Nutzungseinheiten, insbesondere Wohneinheiten, angeordnet sind. Die Wohneinheiten weisen jeweils eine Stellfläche auf, die als Parkplatz zum Abstellen von einem der jeweiligen Wohneinheit zugeordnet Fahrzeug dient. Da der Parkplatz räumlich unmittelbar dem Nutzer der Wohneinheit zugeordnet ist, ist er nur für den Nutzer der Wohneinheit zugänglich. Zum Verbringen des Fahrzeugs von einem Ein-/Ausfahrtbereich des Gebäudes zu dem der Wohneinheit zugehörigen Parkplatz ist ein Vertikalförderer (Fahrzeugaufzug) vorgesehen, der in einem Treppenhaus des Gebäudes integriert ist. Zum Parken des Fahrzeugs fährt der Nutzer das Fahrzeug im Ein-/Ausfahrtbereich in eine Kabine des Fahrzeugaufzugs. Nach Erreichen der gewünschten Geschossebene öffnet sich die Kabine und der Nutzer kann das Fahrzeug zu seinem Parkplatz der Wohneinheit lenken. Das bekannte Gebäude ermöglicht somit ein Parken des Fahrzeugs an einem Parkplatz, der integraler Bestandteil der Wohneinheit des Nutzers ist. Nachteilig an dem bekannten Gebäude ist jedoch, dass die Wohneinheiten in den Geschossebenen so aufgeteilt sein müssen, dass in Fahrzeugaufzugnähe die jeweiligen Parkplätze der Wohneinheiten positioniert werden können. Die freie Aufteilung der Wohneinheitenräume erfährt somit eine Beschränkung. Da an allen Parkplätzen die Nutzer aus- und einsteigen müssen, ist der Raumbedarf für die Parkplätze relativ groß.

Aus DE 296 13 766 U1 ist eine Vorrichtung zum Parken von Fahrzeugen in einem mehrere Geschossebenen aufweisenden Gebäude bekannt. Die Vorrichtung weist eine aus einem Vertikalförderer und einem Horizontalförderer bestehende Fördereinheit auf, sodass Fahrzeuge zum einen zu in unterschiedlichen Geschossebenen angeordneten Nutzungseinheiten des Gebäudes und zum anderen in eine Parkebene transportiert werden können. Die Parkebene befindet sich unterhalb der Nutzungseinheiten in einem Kellergeschoss. Nachteilig an der bekannten Vorrichtung ist, dass bei Abruf des Fahrzeuges durch einen Nutzer der Transportweg relativ groß ist, da das Fahrzeug von der Parkebene hinauf zu einer oberen Geschossebene transportiert werden muss.

Das genannte Dokument offenbart alle Merkmale des Oberbegriffs des Anspruchts 1.

Aufgabe der vorliegenden Erfindung ist es daher, eine Vorrichtung zum Parken eines Fahrzeugs innerhalb eines Gebäudes derart weiterzubilden, dass die Fahrzeuge nutzerfreundlich und sicher in bzw. aus einer Parkposition verbringbar sind, wobei insbesondere die Bereitstellungszeit der Fahrzeuge für die Nutzer günstig gestaltet ist.

Zur Lösung der Aufgabe weist die Erfindung die Merkmale des Patentanspruches 1 auf.

Nach der Erfindung ist eine Parkeinheit in einem Gebäude derart integriert angeordnet, dass die Nutzer des Gebäudes zum einen ein ihnen zugeordnetes Fahrzeug komfortabel und sicher zum Ein- und/oder Ausparken desselben benutzen können und zum anderen das Parken (Abstellen) der Fahrzeuge Platz sparend und effektiv erfolgt. Zum Ein- und/oder Aussteigen wird das Fahrzeug in unmittelbarer Nähe zu der Nutzungseinheit des Nutzers positioniert, so dass der Nutzer einen relativ kurzen Weg zwischen seiner Nutzungseinheit und seinem Fahrzeug hat. Durch eine Fördereinheit wird ein automatischer Transport des Fahrzeugs in eine nicht zugängliche Parkeinheit gewährleistet, so dass die Fahrzeuge Platz sparend und insbesondere sicher vor Vandalismus abgestellt werden können. Vorteilhaft ermöglicht die Erfindung die Zuordnung mehrerer Fahrzeuge (beispielsweise Zweitwagen) zu einem Nutzer bzw. zu einer Nutzungseinheit.

Nach der Erfindung ist die Parkeinheit als ein Parkturm ausgebildet, wobei Parkplätze nicht nur in einer gemeinsamen horizontalen Ebene, sondern auch in einer gemeinsamen vertikalen Ebene angeordnet sind. Der Parkturm erstreckt sich somit - wie das Treppenhaus - in einer vertikalen Richtung, wobei sich der Parkturm unmittelbar an das Treppenhaus anschließt. Die Transportwege zwischen den Parkplätzen und den jeweiligen Übergabeplätzen in den Geschossebenen kann somit kurz gehalten werden, was sich günstig auf die Bereitstellungszeit der Fahrzeuge für die Nutzer auswirkt.

Nach der Erfindung weisen Parkgeschossebenen der Parkeinheit jeweils eine kleinere Deckenhöhe auf als die Geschossebenen des Treppenhauses bzw. der Nutzungseinheiten. Die Fahrzeuge können somit relativ kompakt und mit einer relativ großen Abstelldichte geparkt werden.

Nach der Erfindung weist der Parkturm mehrere Reihen von Parkplätzen je Geschossebene auf.

Nach einer bevorzugten Ausführungsform der Erfindung weist die Fördereinheit sowohl einen Vertikalförderer als auch einen Horizontalförderer auf, so dass auf einfache Weise ein Transport der Fahrzeuge im dreidimensionalen Raum zwischen einem Bereitstellungsort und den entsprechenden Parkplätzen und vice versa gewährleistet ist.

Nach einer bevorzugten Ausführungsform der Erfindung sind die Bereitstellungsorte, das heißt der Ein-/Ausfahrplatz in der unteren Geschossebene sowie der Übergabeplatz in den jeweiligen Geschossebenen, in einem gemeinsamen Treppenhaus des Gebäudes integriert angeordnet. Wenn in einer Geschossebene mehrere Nutzungseinheiten angeordnet sind, kann der Übergabeplatz somit effektiv von mehreren Nutzern genutzt werden.

Nach einer Weiterbildung der Erfindung weist der Ein-/Ausfahrplatz eine Drehplättform zum Verschwenken des Fahrzeugs um eine vertikale Fahrzeugachse auf, so dass ein Ein- und Ausfahren in bzw. aus dem Gebäude Platz sparend in Vorwärtsrichtung ermöglicht wird.

Nach einer Weiterbildung der Erfindung erfolgt die Ansteuerung der Fördereinheit mittels einer Steuereinheit, der eine Erkennungseinrichtung zugeordnet ist. Die Erkennungseinrichtung weist Mittel zur Identifizierung der Fahrzeuge und des Nutzers auf, so dass das Fahrzeug eindeutig einem Nutzer der Nutzungseinheit bzw. der Nutzungseinheit zugeordnet werden kann. Hierdurch wird sichergestellt, dass zum einen das Gebäude nur für Fahrzeuge eines Nutzers des Gebäudes zugänglich ist und dass zum anderen beim Ausparken das Fahrzeug in der richtigen Geschossebene bereitgestellt wird.

Nach einer Weiterbildung der Erfindung ist als Mittel zur Erkennung des Nutzers ein Kartenleser zum kontaktlosen oder kontaktbehafteten Lesen eines Datenträgers des Nutzers vorgesehen. Durch Auswertung einer Parkdatenbank kann dem Nutzer bei Anforderung eines Ausparkvorgangs sofort die Holdauer angezeigt werden, so dass der Nutzer - sofern das Anfordern von der Nutzungseinheit erfolgte - in der Zwischenzeit beispielsweise seinen Mantel anziehen kann.

Weitere Vorteile der Erfindung ergeben sich aus den weiteren Unteransprüchen.

Ausführungsbeispiele der Erfindung werden nachfolgend anhand der Zeichnungen näher erläutert.

Es zeigen:
- Figur 1: eine Vorderansicht eines mehrgeschossigen Gebäudes mit einem durchsichtigen Fahrzeugfahrstuhl,
- Figur 2: einen Grundriss einer unteren Geschossebene des Gebäudes,
- Figur 3: einen Grundriss einer oberen Geschossebene des Gebäudes,
- Figur 4: einen schematischen Vertikalschnitt durch das Gebäude mit einem mittleren Parkturm und zu beiden Seiten desselben anschließenden Gebäudeteile mit Nutzungseinheiten entlang Schnittlinie IV-IV in Figur 3,
- Figur 5: einen schematischen Vertikalschnitt durch das Gebäude im Bereich des mittleren Parkturmes,
- Figur 6: eine schematische Darstellung einer Vorrichtung zur Ermöglichung eines automatischen Parkens bzw. Ausparkens in dem Gebäude,
- Figur 7: eine Zuordnungstabelle,
- Figur 8: einen Ablaufplan für einen Parkvorgang und
- Figur 9: einen Ablaufplan für einen Ausparkvorgang.

Die Erfindung ermöglicht ein nutzerfreundliches Parken von Fahrzeuge in einem mehrgeschossigen Gebäude 1. Wie aus Figur 1 zu ersehen ist, besteht das Gebäude 1 aus mehreren Geschossebenen 2, in denen jeweils mehrere Nutzungseinheiten w1, w2 vorgesehen sind. Die Nutzungseinheiten w1, w2 sind als Wohnungseinheiten für Nutzer ausgebildet. Alternativ können die Räumlichkeiten der Nutzungseinheiten auch für Büro- oder Geschäftszwecke eingesetzt werden. Es versteht sich, dass die Nutzungseinheiten w1, w2 über eine abschließbare Zugangstür 5 aufweisende Trennwand 6 von einem benachbarten Treppenhaus T getrennt sind.

Das Treppenhaus T ist in einem mittleren Gebäudeteil 1' angeordnet, in dem zusätzlich eine als ein Parkturm 7 ausgebildete Parkeinheit integriert angeordnet ist. Das Treppenhaus T umfasst in einem sich unmittelbar an die Wohneinheiten w1, w2 anschließenden Bereich eine die Geschossebenen 2 verbindende Treppe 8, 8' sowie einen Personenaufzug 9, 9'. In einem mittleren Bereich des Treppenhauses T ist zwischen den jeweils den Nutzungseinheiten w1, w2 zugeordneten Treppen 8, 8' bzw. Personenaufzügen 9, 9' ein Bereitstellungsort 10 für ein den Nutzungseinheiten w1, w2 zugeordneten Fahrzeug F angeordnet.

In jeder Geschossebene 2 sind die Bereitstellungsorte 10 vorgesehen für Fahrzeug (F), wobei sie so dimensioniert sind, dass zum Ein- und Aussteigen bzw. Ein- und Ausladen genügend Platz vorhanden ist. Vorzugsweise ist der Abstand des Fahrzeugs F zu seitlichen Wänden 11, 11' des Treppenhauses T größer als die Fahrzeugbreite.

In einer unteren Geschossebene 2' (Erdgeschoss) ist der Bereitstellungsort als ein Ein- bzw. Ausfahrplatz 10' ausgebildet, der für das Fahrzeug einen direkten Zugang zu einer Ein-/Ausfahrt bzw. einer vor dem Gebäude 1 verlaufenden Straße 12 ermöglicht. In den weiteren, oberhalb des Erdgeschosses 2' angeordneten oberen Geschossebenen 2 dient der Bereitstellungsort als ein Übergabeplatz 10 zur Übergabe des Fahrzeugs F von den jeweiligen Nutzern der Wohneinheiten w1, w2 an den Parkturm 7 zum Einparken bzw. zur Übergabe des Fahrzeugs F von dem Parkturm 7 an die jeweiligen Nutzer zum Ausparken. Der Parkturm 7 ist im mittleren Gebäudeteil 1' angeordnet und weist im Wesentlichen einen als Fahrzeugaufzug ausgebildet Vertikalförderer 13 sowie eine Mehrzahl von in Parkgeschossebenen 14 angeordnete Parkplätze 15 auf. Der Parkturm 7 ist für Nutzer nicht zugänglich ausgebildet und dient zum automatischen Abstellen der den Nutzern des Gebäudes 1 zugeordneten Fahrzeuge F bzw. Bereitstellen der Fahrzeuge F in der Geschossebene der vom Nutzer bewohnten Wohneinheit w1, w2 im Rahmen eines Ausparkvorgangs.

Der Parkturm 7 ist über eine geschlossene Trennwand 16 von dem Wohneinheiten w1, w2 getrennt angeordnet. Im vorliegenden Ausführungsbeispiel ist jeweils zu beiden vertikalen Längsseiten des Vertikalförderers 13 ein Parkplatz 15 in unterschiedlichen Parkgeschossebenen 14 eines den Vertikalförderer 13 aufnehmenden Schachtes 17 angeordnet. Der Vertikalförderer 13 ist Bestandteil einer Fördereinheit 18, mittels derer die jeweiligen Fahrzeuge F einzeln während eines Parkvorgangs von dem Ein-/Ausfahrplatz 10' zu dem in der Geschossebene 2 des Nutzers liegenden Übergabeplatz 10 und dann zu einem freien Parkplatz 15 des Parkturms 7 einerseits und während des Ausparkvorgangs von dem Parkplatz 15 des Parkturms 7 zu dem Übergabeplatz 10 des Nutzers und dann von diesem zu dem Ein-/Ausfahrplatz 10' andererseits transportiert werden.

Wie aus Figur 6 ersichtlich ist, weist eine Parkvorrichtung neben der Fördereinheit 18 eine elektrische Steuereinheit 19 zum Ansteuern der Fördereinheit 18 und vorzugsweise eine Erkennungseinrichtung 20 sowie eine Parkdatenbank 21 auf.

Jeder Wohneinheit W1, W2 ist mindestens ein Nutzer, beispielsweise alle Familienmitglieder des Nutzers "Meier" zugeordnet, denen gemäß Figur 7 die Fahrzeuge "Audi" und "Smart" zugeordnet sind. Diese Fahrzeuge F sind in einem Parkzustand mittels der Parkvorrichtung in Parkplätzen 15 des Parkturms 7 abgestellt. In der Parkdatenbank 21 ist die Verteilung der Fahrzeuge F innerhalb des Parkturms 7 sowie die Zuordnung derselben zu Nutzern bzw. Wohneinheiten W1, W2 gespeichert. Gegebenenfalls können auch bestimmte Parkplätze 15 direkt den jeweiligen Nutzern zugewiesen werden, so dass die Bereitstellung des Fahrzeugs F für den Nutzer relativ kurz ist. Die Erkennungseinrichtung 20 dient zur Identifizierung bzw. Authentifizierung des Nutzers zu Beginn des Einpark- bzw. Ausparkvorgangs. Die Erkennungseinrichtung 20 weist als Mittel zur Erkennung des Nutzers beispielsweise einen kontaktlos oder kontaktbehaftet zu betreibenden Datenträger auf, der von dem Nutzer mitgeführt wird, wobei der Inhalt des Datenträgers mittels einer in der Steuereinheit 19 integrierten Authentisierungsroutine überprüft wird. Der Datenträger kann beispielsweise als eine scheckkartengroße Karte mit Chip ausgebildet sein, die mit einem entsprechenden Kartenleser kommuniziert. Alternativ kann als Mittel zur Erkennung des Nutzers auch ein Eingabemodul vorgesehen sein, in dem der Nutzer einen ihn identifizierenden Code (alphanumerische Zeichenfolge) eingibt. Diese Erkennungsmittels sind in den jeweiligen Geschossebenen 2, 2' im Bereich der Bereitstellungsorte 10, 10' und/oder innerhalb der Wohneinheiten W1, W2 angeordnet.

Alternativ kann als Mittel zur Erkennung des Nutzers auch eine Kamera im Ein-/Ausfahrplatz 10' angeordnet sein, die das Kennzeichen des eingefahrenen Fahrzeugs F detektiert und mit den in der Parkdatenbank 21 abgespeicherten Fahrzeugkennzeichen der Nutzer der Wohneinheiten W1, W2, vergleicht. Im Falle einer Übereinstimmung wird dann der Zugang des Fahrzeugs F zu dem Fahrzeugaufzug 13 freigegeben.

Die Fördereinheit 18 weist den Vertikalförderer 13 zum Transport des Fahrzeugs F in vertikaler Richtung sowie einen Horizontalförderer 22 zum Transport des Fahrzeugs F in horizontaler Richtung auf. Der Horizontalförderer 22 kann beispielsweise als ein Transportmodul mit die Reifen des Fahrzeugs F erfassenden Greifarmen ausgebildet sein, das von einer Plattform des Vertikalförderers 13 entweder seitlich zu den Parkplätzen 15 des Parkturms 7 und/oder in Längsrichtung zu dem Bereitstellungsort 10, 10' verschiebbar ist. Damit die von dem Transportmodul 22 zurückzulegende Wegstrecke möglichst klein ist, ist der Bereitstellungsort 10, 10' und/oder sind die Parkplätze 15 jeweils benachbart zu dem Vertikalförderer 13 angeordnet.

Um das Fassungsvermögen des Parkturms 7 zu erhöhen, kann alternativ auch vorgesehen sein, dass zu beiden Längsseiten des Schachtes 17 jeweils mehr als ein Parkplatz 15 je Geschossebene 2 vorgesehen ist.

Wie besonders gut aus Figur 4 ersichtlich ist, weist die Parkgeschossebene 14 eine Deckenhöhe d1 auf, die kleiner ist als eine Deckenhöhe d2 der Geschossebenen 2, in denen sich die Wohneinheiten W1, W2 bzw. das Treppenhaus T befinden. Die Parkplätze 15 sind an ein Normmaß von Fahrzeugen F angepasst ausgebildet. Damit ist eine relativ hohe Packungs- bzw. Abstelldichte der Fahrzeuge F innerhalb des Parkturms 7 gewährleistet.

Im Folgenden wird der zweistufige Parkvorgang anhand Figur 8 beschrieben. In einer ersten Stufe 24 erfolgt der Transport des Fahrzeugs F von dem Ein-/Ausfahrplatz 10' zu dem Übergabeplatz 10 der Geschossebene 2', in der sich die Wohneinheit W1, W2 des Nutzers befinden. In dieser ersten Stufe 24 steuert der Fahrzeugführer sein Fahrzeug F von der Straße 12 aus zu dem Ein-/Ausfahrplatz 10', an dem mittels der Erkennungseinrichtung 20 eine Authentifizierung des Nutzers erfolgt. Nach Autorisierung des Nutzers wird die Tür zu dem Fahrzeugaufzug 13 freigegeben, so dass das Fahrzeug F aus eigener Kraft oder mittels des horizontalen Transportmoduls 22 auf die Plattform 23 des Fahrzeugaufzugs 13 bewegt wird. Nach Erreichen der korrekten Geschossebene 2' wird das Fahrzeug F aus eigener Kraft oder mittels des Transportmoduls 22 von der Plattform 23 des Fahrzeugaufzugs 13 an den Übergabeplatz 10 bewegt. Nach Erreichen des Übergabeplatzes 10 kann der Nutzer des Fahrzeugs F dasselbe verlassen und gegebenenfalls eingekaufte Gegenstände von dem Fahrzeug F in seine Wohneinheit W1 tragen.

In einer zweiten Stufe 25 des Parkvorgangs wird eine nochmalige Identifizierung des Nutzers an dem Übergabeplatz 10 vorgenommen. Nach erfolgter Autorisierung wird das Fahrzeug F an dem Übergabeplatz 10 mittels des Horizontalförderers 22 erfasst und auf die Plattform 23 des Fahrzeugaufzugs 13 verschoben. Die Steuereinheit 19 errechnet in Abhängigkeit von den in der Parkdatenbank 21 abgelegten Daten einen freien Parkplatz 15 des Parkturms 7, zu dem das Fahrzeug F unter Nutzung der des Horizontalförderers 22 und des Vertikalförderers 13 hinbewegt wird. Um die damit verwendete Stellzeit möglichst niedrig zu halten, wird vorzugsweise ein freier Parkplatz 15 angewählt, der räumlich möglichst nah zu der Geschossebene 2' des Nutzers liegt. Der Parkvorgang ist dann abgeschlossen.

Der Ausparkvorgang wird im Folgenden anhand der Figur 9 näher erläutert. In einem ersten Schritt 26 erfolgt ein Anfordern des Fahrzeugs F durch den Nutzer von der Wohneinheit W1, W2 aus. Zu diesem Zweck kann in dem Eingabemodul der Wohnung w1, w2 ein entsprechender identifizierender Code eingegeben werden. Das Eingabemodul hat zusätzlich eine Anzeige, in der die durch die Steuereinheit 19 ermittelte voraussichtliche Holzeit angegeben wird. Alternativ kann die Identifizierung auch in dem Treppenhaus T erfolgen.

In einer ersten Stufe 27 wird das Fahrzeug F mittels der Fördereinheit 18 von dem Parkplatz 15 zu dem entsprechenden Übergabeplatz 10 des Nutzers transportiert, siehe Schritt 27. In einer nächsten Stufe kann der Nutzer dann in das Fahrzeug F einsteigen und wird dann mittels des Vertikalförderers 13 und/oder des Horizontalförderers 22 zu dem Ein-/Ausfahrplatz 10' transportiert, siehe Schritt 28. An dem Ein-/Ausfahrplatz 10' befindet sich eine Drehplattform 29, mittels derer das Fahrzeug F in horizontaler Richtung um 180° verdrehbar ist, so dass der Nutzer durch Vorwärtsfahren das Gebäude 1 verlassen kann.

Nach der Erfindung weist der Parkturm 7 mehrere Reihen von Parkplätzen 15 je Geschossebene 2 auf. Beispielsweise kann eine Reihe von nebeneinander angeordneten Parkplätzen 15 in Quer- und Längsrichtung zu dem Schacht 17 angeordnet sein.

## Patentansprüche

1. Vorrichtung zum Parken von Fahrzeugen in einem mehrere Geschossebenen (2, 2') aufweisenden Gebäude (1), in dem eine Mehrzahl von Nutzungseinheiten (w1, w2) und einem Vertikalförderer (13) enthaltene Fördereinheit (18) zum Transport von Fahrzeugen (F) von einer unteren Geschossebene (2') zu einer weiteren Geschossebene (2) und vice versa angeordnet sind und
- dass eine nicht zugängliche Parkeinheit mit einer Mehrzahl von Parkplätzen (15) für die den Nutzungseinheiten (w1, w2) zugeordneten Fahrzeug (F) vorgesehen ist und
- dass die Fördereinheit (18) Fördermittel zumfasst, derart, dass das Fahrzeug (F) von der unteren Geschossebene (2') zu einem frei zugänglichen Übergabeplatz, (10) in derjenigen Geschossebene transportiert wird, in dem die dem, Fahrzeug (F) zugeordneten Nutzungseinheit (w1, w2) angeordnet ist, und dass das Fahrzeug (F) von dem Obergabeplatz (10) zu einem freien Parkplatz (15) der Parkeinheit transportiert wird und vice versa, dass die Parkeinheit (7) als ein Parkturm (7) ausgebildet ist, wobei eine Mehrzahl von Parkplätzen (15) in vertikal übereinander verlaufenden Parkgeschossebenen (14) angeordnet sind, dass die Parkplätze (15) zu beiden vertikalen Längsseiten eines den Vertikalförderer (13) aufnehmenden Schachtes (17) in den unterschiedlichen Parkgeschossebenen (14) angeordnet sind, wobei die Parkgeschossebenen (14) jeweils eine kleinere Deckenhöhe (d1) aufweisen als die Geschossebenen (2) der Nutzungseinheiten (w1, w2), **dadurch gekennzeichnet, dass** der Parkturm (7) mehrere Reihen von Parkplätzen (15) je Geschossebene (2) aufweist.

2. Vorrichtung nach Anspruch 1, **dadurch gekennzeichnet, dass** die Fördereinheit (18) einen Horizontalförderer (22) umfasst, mittels dessen das Fahrzeug (F) von dem Parkplatz (15) der Parkeinheit (7) seitlich zu einer Plattform (23) des Vertikalförderers (13) oder vice versa einerseits und zum Transport des Fahrzeugs (F) von der Plattform des Vertikalförderers (13) in Längsrichtung zu einem in einer Geschossebene (2, 2') angeordneten Bereitstellungsort (10, 10') oder vice versa andererseits transportiert wird.

3. Vorrichtung nach Anspruch 1 oder 2, **dadurch gekennzeichnet, dass** als Bereitstellungsorte (10) ein in der unteren Geschossebene (2') angeordneter Ein-/Ausfahrplatz (10') und mindestens ein jeweils einer weiteren Geschossebene (2) zugeordneter Übergabeplatz (10) vorgesehen sind, wobei der Ein-/Ausfahrplatz (10') und die Übergabeplätze (10) in einem Treppenhaus (T) des Gebäudes (1) integriert angeordnet sind.

4. Vorrichtung nach einem der Ansprüche 1 bis 3,
**dadurch gekennzeichnet, dass** die Übergabeplätze (10) und der Ein-/Ausfahrplatz (10') und/oder die Parkplätze (15) benachbart zu dem Vertikalförderer (13) angeordnet sind.

5. Vorrichtung nach einem der Ansprüche 1 bis 4, **dadurch gekennzeichnet, dass** der Ein-/Ausfahrplatz (10') eine Drehplattform (29) aufweist zum Verschwenken des Fahrzeugs (F) um eine vertikale Fahrzeugachse.

6. Vorrichtung nach einem der Ansprüche 1 bis 5, **dadurch gekennzeichnet, dass** sich der aufrechte Parkturm (7) zwischen zwei jeweils mindestens einer Nutzungseinheit (W1, W2) pro Geschossebene (2) aufweisenden Gebäudeteilen angeordnet ist.

7. Vorrichtung nach einem der Ansprüche 1 bis 6, **dadurch gekennzeichnet, dass** der Vertikalförderer (13) als ein Fahrzeugaufzug (13) ausgebildet ist.

8. Vorrichtung nach einem der Ansprüche 1 bis 7, **dadurch gekennzeichnet, dass** die Parkplätze (15) des Parkturm (7) mit den Fahrzeugen (F) ausschließlich über die Fördereinheit (18) bestückbar sind.

9. Vorrichtung nach einem der Ansprüche 1 bis 8, **dadurch gekennzeichnet, dass** eine Steuereinheit (19) zur Ansteuerung der Fördereinheit (18) und dass eine Erkennungseinrichtung (20) vorgesehen sind, wobei die Erkennungseinrichtung (20) Mittel zur Identifizierung der Fahrzeuge (F) aufweist, so dass das Fahrzeug (F) einem Nutzer der Nutzungseinheit (W1, W2) und/oder der Nutzungseinheit (W1, W2) zuordbar ist.

10. Vorrichtung nach einem der Ansprüche 1 bis 9, **dadurch gekennzeichnet, dass** als Mittel zur Erkennung des Fahrzeugs (F) eine Kamera im Bereich des Ein-/Ausfahrplatzes (10') angeordnet ist.

11. Vorrichtung nach einem der Ansprüche 1 bis 10, **dadurch gekennzeichnet, dass** als Mittel zur Erkennung des Nutzers ein Kartenleser zum kontaktlosen oder kontaktbehafteten Lesen eines Datenträgers des Nutzer oder ein Eingabemodul im Bereich des Übergabeplatzes (10) und/oder innerhalb der Nutzungseinheit (W1, W2) vorgesehen ist.

## Claims

1. A device for parking vehicles in a building (1) having multiple storeys (2, 2'), in which a plurality of utilization units (W1, W2) and a conveyor unit (18) containing a vertical conveyor (13) for transport of vehicles (F) from a lower storey (2') to a further storey and vice versa, are arranged and
- that a non-accessible parking unit is provided with a plurality of parking lots (15) for the vehicles (F) associated with the utilization units (W1, W2) and
- that the conveyor unit (18) comprises means of conveyance, such that the vehicle (F) is transported from the lower storey (2') to a freely accessible transfer station (10) on the storey where the utilization unit (W1, W2) associated with the vehicle is arranged, and that the vehicle (F) is transported from the transfer station (10) to an idle parking lot (15) of the parking unit and vice versa, that the parking unit (7) is configured as a parking tower (7), wherein a plurality of parking lots (15) are arranged in parking storeys (14) arranged vertically one above the other, that the parking lots (15) are arranged on both vertical longitudinal side of a shaft (17) accommodating the vertical conveyor (13) in the various parking storeys (14), wherein the parking storeys (14) in each case have a lower ceiling height (d1) than the storeys of the utilization units (W1, W2), **characterized in that** the parking tower (7) has multiple rows of parking lots (15) on each storey (2).

2. The device according to claim 1, **characterized in that** the conveyor unit (18) comprises a horizontal conveyor (22), by means of which the vehicle (F) is transported from the parking lot (15) of the parking unit (7) laterally to a platform (23) of the vertical conveyor (13) or vice versa, on the one hand, and for transport of the vehicle from the platform of the vertical conveyor (13) in the longitudinal direction to a handover station (10, 10') arranged in a storey (2, 2') or vice versa, on the other.

3. The device according to claim 1 or 2, **characterized in that** as the transfer stations (10) an entry/exit station (10') arranged in the bottom storey (2') and at least one transfer station (10) in each case associated with a further storey (2), are provided, wherein the entry/exit station (10') and the transfer stations (10) are arranged integrated into a stairwell (T) of the building (1).

4. The device according to one of claims 1 - 3, **characterized in that** the transfer stations (10) and the entry/exit station (10') and/or the parking lots (15) are arranged adjacent to the vertical conveyor (13).

5. The device according to one of claims 1 - 4, **characterized in that** the entry/exit station (10') has a rotating platform (29) for swiveling the vehicle (F) about a vertical vehicle axis.

6. The device according to one of claims 1 - 5, **characterized in that** the upright parking tower (7) is arranged between two building parts each having at least one utilization unit (W1, W2) per storey (2).

7. The device according to one of claims 1 - 6, **characterized in that** the vertical conveyor (13) is configured as a vehicle lift (13).

8. The device according to one of claims 1 - 7, **characterized in that** the parking lots (15) of the parking tower (7) can be loaded with the vehicles (F) exclusively via the conveyor unit (18).

9. The device according to one of claims 1 - 8, **characterized in that** a controller (19) for controlling the conveyor unit (18) and that a detection unit (20) are provided, wherein the detection unit (20) has means for identifying the vehicle (F), so that the vehicle can be associated with a user of the utilization unit (W1, W2) and/or the utilization unit (W1, W2).

10. The device according to one of claims 1 - 9, **characterized in that** as means for identifying the vehicle (F) a camera is arranged in the vicinity of the entry/exit station (10').

11. The device according to one of claims 1 - 10, **characterized in that** as means for identifying the user a card reader for contactless or contact reading of a data carrier of the user or an input module in the vicinity of the transfer station (10) and/or inside the utilization unit (W1, W2) is provided.

## Revendications

1. Dispositif destiné au stationnement de véhicules automobiles dans un bâtiment (1) présentant plusieurs niveaux (2, 2'), dans lequel plusieurs unités de transport (18) sont disposées, lesquelles comprennent plusieurs unités d'utilisation (w1, w2), et un transporteur vertical (13) pour le transport de véhicules automobiles (F) d'un niveau inférieur (2') à un autre niveau (2) et inversement, et
- dans lequel une unité de stationnement non accessible, comprenant une pluralité de places de stationnement (15) pour les véhicules automobiles (F) associés aux unités d'utilisation (w1, w2), est prévue, et
- dans lequel l'unité de transport (18) comprend des moyens de transport, de sorte que le véhicule automobile (F) soit transporté du niveau inférieur (2') à un emplacement de transfert (10) librement accessible du niveau auquel est disposée l'unité d'utilisation (w1, w2) associée au véhicule automobile (F), et que le véhicule automobile (F) soit transporté de l'emplacement de transfert (10) à une place de stationnement (15) libre de l'unité de stationnement et inversement, et dans lequel l'unité de stationnement (7) est réalisée sous la forme d'une tour de stationnement (7), sachant qu'une pluralité de places de stationnement (15) sont disposées à des niveaux de stationnement (14) agencés verticalement les uns au-dessus des autres, que les places de stationnement (15) sont disposées, aux différents niveaux de stationnement (14), sur les deux côtés longitudinaux, verticaux d'une cage (17) recevant le transporteur vertical (13), sachant que les niveaux de stationnement (14) présentent chacun une hauteur de plafond (d1) inférieure à celle des niveaux (2) des unités d'utilisation (w1, w2),
**caractérisé en ce que** la tour de stationnement (7) présente plusieurs rangées de places de stationnement (15) à chaque niveau (2).

2. Dispositif selon la revendication 1, **caractérisé en ce que** l'unité de transport (18) comprend un transporteur horizontal (22) au moyen duquel le véhicule automobile (F) est, d'une part, transporté, latéralement, de la place de stationnement (15) à une plateforme (23) du transporteur vertical (13) ou inversement, et, d'autre part, le véhicule automobile (F) est transporté de la plateforme du transporteur vertical (13), dans la direction longitudinal, à un lieu de mise à disposition (10, 10'), situé à un autre niveau (2, 2') ou inversement.

3. Dispositif selon revendication 1 ou 2, **caractérisé en ce que**, comme lieux de mise à disposition (10) sont prévus un emplacement d'entrée / de sortie (10'), agencé au niveau inférieur (2'), et au moins un emplacement de transfert (10), respectivement associé à un autre niveau (2), sachant que l'emplacement d'entrée / de sortie (10') et l'emplacement de transfert (10) sont intégrés dans une cage d'escalier (T) du bâtiment (1).

4. Dispositif selon l'une des revendications 1 à 3, **caractérisé en ce que** les emplacements de transfert (10) et l'emplacement d'entrée / de sortie (10') et / ou les places de stationnement (15) sont disposés dans le voisinage du transporteur vertical (13).

5. Dispositif selon l'une des revendications 1 à 4, **caractérisé en ce que** l'emplacement d'entrée / de sortie (10') présente une plateforme rotative (29) pour pivoter le véhicule automobile (F) autour d'un axe vertical dudit véhicule automobile.

6. Dispositif selon l'une des revendications 1 à 5, **caractérisé en ce que** la tour de stationnement (7) se dresse entre deux parties du bâtiment comprenant chacune au moins une unité d'utilisation (w1, w2) par niveau (2).

7. Dispositif selon l'une des revendications 1 à 6, **caractérisé en ce que** le transporteur vertical (13) est réalisé sous la forme d'un élévateur pour véhicules automobiles (13).

8. Dispositif selon l'une des revendications 1 à 7, **caractérisé en ce que** les véhicules automobiles (F) ont accès aux places de stationnement (15) de la tour de stationnement (7) exclusivement par l'intermédiaire de l'unité de transport (18).

9. Dispositif selon l'une des revendications 1 à 8, **caractérisé en ce que** sont prévues une unité de commande (19) pour la commande de l'unité de transport (18) et un dispositif d'identification (20), sachant que le dispositif d'identification (20) présente des moyens d'identification des véhicules automobiles (F), de sorte que le véhicule automobile (F) puisse être associé à un utilisateur de l'unité d'utilisation (w1, w2) et / ou de l'unité d'utilisation (w1, w2).

10. Dispositif selon l'une des revendications 1 à 9, **caractérisé en ce que**, comme moyen d'identification du véhicule automobile (F), une caméra est disposée dans le secteur du l'aire d'entrée / de sortie (10').

11. Dispositif selon l'une des revendications 1 à 10, **caractérisé en ce que**, comme moyen d'identification de l'utilisateur, un lecteur de carte, pour la lecteur sans contact ou avec contact d'un support de données de l'utilisateur, ou un module d'entrée est prévu dans le secteur de l'emplacement de transfert (10) et / ou à l'intérieur de l'unité d'utilisation (w1, w2).
